# EUROPÄISCHE PATENTSCHRIFT

(11) **EP 3 461 714 B1**
(45) Veröffentlichungstag und Bekanntmachung des Hinweises auf die Patenterteilung: **31.05.2023**
(21) Anmeldenummer: 18196732.4
(22) Anmeldetag: 26.09.2018
(51) Int. Cl.: B61F 3/02, B61F 5/26

(54) **FAHRWERK FÜR EIN SCHIENENFAHRZEUG**
UNDERCARRIAGE FOR A RAIL VEHICLE
TRAIN DE ROULEMENT POUR UN VÉHICULE SUR RAILS

(30) Priorität: 27.09.2017 AT 508252017
(43) Veröffentlichungstag der Anmeldung: 03.04.2019
(73) Patentinhaber: Siemens Mobility Austria GmbH, 1210 Wien (AT)
(72) Erfinder: Boronkai, Laszlo, 8101 Gratkorn (AT); Jansky, Harald, 8020 Graz (AT)
(74) Vertreter: Siemens Patent Attorneys

(56) Entgegenhaltungen:
- DE-A1- 19 826 448
- DE-C- 533 784
- FR-A1- 2 383 810
- US-A- 2 636 451

## Beschreibung

Die Erfindung betrifft ein Fahrwerk für ein Schienenfahrzeug, mit zumindest einem innengelagerten ersten Radsatz mit einer ersten Radsatzwelle, einem ersten Rad und einem zweiten Rad.

Sensoren von Zugsicherungssystemen wie Antennen oder Auslösehebel für Fahrsperren müssen gemäß ihrer Spezifikation in Fahrtrichtung eines Schienenfahrzeuges möglichst weit vorne und in vertikaler Richtung nahe über einer Schienenoberkante angebracht werden. Bei Schienenfahrzeugen mit außengelagerten Fahrwerken können Zugsicherungssensoren auf einem Langträger eines Fahrwerksrahmens angeordnet werden. Bei innengelagerten Fahrwerken ist das häufig nur schwer möglich, da nach dem Prinzip der Innenlagerung der Langträger des Fahrwerksrahmens innerhalb von Räderpaaren verläuft und außenliegende Räder eine unmittelbare Anbindung von Zugsicherungssensoren an einer Vorderseite des Fahrwerks verhindern.

Ferner ist aus denselben Gründen eine Anbindung von Stromabnehmern sowie weiterer Komponenten, in deren Auslegung vertikale Bewegungen gegenüber einer Schienenoberkante berücksichtigt werden müssen, nur schwer möglich.

Zudem ist auch eine Anordnung von Trittleitern, Bremszangen, Sensoren und Erdungskontakten an Fahrwerksaußenseiten bei innengelagerten Fahrwerken schwierig.

Aus dem Stand der Technik ist z.B. das innengelagerte Siemens-Fahrwerk SF7000 bekannt.

Der genannte Ansatz weist in seiner bekannten Form den Nachteil auf, dass Zugsicherungssensoren, Stromabnehmer etc. aufgrund der Innenlagerung und aufgrund des Fehlens von entsprechenden Vorrichtungen im Bereich der Räder nicht in der Nähe einer Schienenoberkante angeordnet werden können.

Weiterhin ist die DE 33 09 969 A1 bekannt, welche ein Spannelement für eine Welle-Nabe-Verbindung zeigt. Das Spannelement ist als kegelförmiger Zylinderspannring in einem federelastischen Material ausgeführt. Der Zylinderspannring weist Ausnehmungen auf, welche eine Formänderung des Spannelements unter Belastung erleichtern. Weiterhin sind konische Ringelemente vorgesehen, welche unter Belastung gegeneinander schwenkbar sind.

Ferner zeigt die US 2 636 451 A ein innengelagertes Fahrwerk für ein Schienenfahrzeug mit Scheibenbremsen, welche an Radaußenseiten angeordnet sind.

Die DE 198 26 448 A1 offenbart ein Fahrwerk mit Innenlagerung, bei welchem verschiedene Komponenten an Radaußenseiten vorgesehen sind.

In der FR 2 383 810 A1 ist ein Spurwechselfahrwerk beschrieben. Es ist eine Stützvorrichtung vorgesehen, welche über Schrauben mit einem Fahrwerksrahmen verbunden ist.

Die DE 533 784 C zeigt ein Deichselfahrwerk, bei welchem je ein Deichselarm über eine Buchsen-Bolzen-Verbindung mit einem Radsatzwellenende verbunden ist.

Der Erfindung liegt daher die Aufgabe zugrunde, ein gegenüber dem Stand der Technik weiterentwickeltes Fahrwerk anzugeben.

Erfindungsgemäß wird diese Aufgabe mit einem Fahrwerk nach Anspruch 1 gelöst.

Dadurch können Komponenten wie Stromabnehmer oder Zugsicherungssensoren etc. in der Nähe einer Bahninfrastruktur angeordnet werden es wird somit eine Interaktion dieser Schnittstellenkomponenten mit in Außenbereichen von Gleisen, beispielsweise in einem Gleiskörper vorgesehenen Zugsicherungseinrichtungen erleichtert.

Weiterhin können auf der Tragevorrichtung auch Trittleitern bzw. Trittstufen, Bremszangen, Sensoren und Erdungskontakte etc. angeordnet werden, wodurch bei dem Fahrwerk mit innengelagertem ersten Radsatz eine von außengelagerten Fahrwerken bekannte Flexibilität im Hinblick auf eine Anordnung von Komponenten auf Fahrwerksaußenseiten bewirkt wird.

Ferner wird aufgrund der ersten Spannanordnung eine günstige Kraftübertragung von der Tragevorrichtung über die erste Spannanordnung auf den ersten Radsatz erzielt. Von einem Gleis beispielsweise aufgrund von Gleislagefehlern ungefedert auf das erste Rad und das zweite Rad übertragene Stöße bzw. Kräfte und Momente können zu einem großen Teil bzw. vollständig mittels der ersten Spannanordnung übertragen werden. Ein Einsatz von Schraubenverbindungen zwischen der ersten Spannanordnung und dem Radsatz kann reduziert werden bzw. es kann völlig darauf verzichtet werden.

Schrauben sind lediglich als Redundanz erforderlich. Darüber hinaus wird eine vorteilhafte Flexibilität in Bezug auf Wartung, Instandhaltung und Nachrüstung der ersten Spannanordnung erzielt, da diese einfach zu montieren und zu demontieren ist.

Durch diese Maßnahme wird weiterhin eine einfache und rasche Montierbarkeit und Demontierbarkeit der ersten Spannanordnung bewirkt. Beispielsweise ist es für einen Spannvorgang der ersten Spannanordnung lediglich erforderlich, die Zentralschraube anzuziehen bzw. zu lösen.

Es ist günstig, wenn die zumindest erste Spannanordnung zumindest teilweise von einem ersten Hohlwellensegment der ersten Radsatzwelle ummantelt ist.

Durch diese Maßnahme ergibt sich eine kompakte, platzsparende Ausführung der ersten Spannanordnung. Weiterhin ist die erste Spannanordnung dadurch zumindest teilweise vor Umgebungseinflüssen geschützt.

Im Zusammenhang mit dem Spannvorgang der ersten Spannanordnung ist es weiterhin günstig, wenn das Gegenstück mittels zumindest eines ersten Führungszapfens in dem Spannstück positioniert ist.

Durch diese Maßnahme werden unbeabsichtigte Bewegungen des Gegenstücks relativ zu dem Spannstück vermieden.

Eine günstige Lösung wird erzielt, wenn das Spannstück einen konischen Innenraum aufweist.

In diesem Zusammenhang ist es weiterhin günstig, wenn das Gegenstück eine konische Mantelfläche aufweist.

Durch diese Maßnahme wird über eine Keilwirkung eine günstige Übertragung von Kräften von der Zentralschraube auf das Spannstück und somit eine Vorspannung des Spannstücks bzw. eine Radialkraft zwischen der ersten Spannanordnung und dem ersten Radsatz bewirkt.

Es ist günstig, wenn das Spannstück zumindest teilweise, insbesondere an seinem Auslauf, ballig ausgebildet ist. Durch diese Maßnahme wird einerseits der Vorteil eines Toleranzausgleichs bei einem Einführen des Spannstücks in das erste Hohlwellensegment bzw. bei einem Verspannen des Spannstücks mit der ersten Radsatzwelle erzielt und andererseits eine kantige Auflage des Spannstücks an einer Oberfläche der ersten Radsatzwelle vermieden.

Eine vorteilhafte Ausgestaltung erhält man, wenn das Spannstück zumindest einen ersten Längsschlitz aufweist. Durch diese Maßnahme wird unter Belastung der ersten Spannanordnung eine Formänderung des Spannstücks erleichtert. Es wird eine genaue Passung zwischen dem Spannstück und dem ersten Radsatz bewirkt.

Weiterhin ist es günstig, wenn der zumindest erste Führungszapfen in dem zumindest ersten Längsschlitz geführt ist.

Durch diese Maßnahme kann auf eigene Ausnehmungen, Nuten etc. für den Führungszapfen verzichtet und das Spannstück konstruktiv und fertigungstechnisch einfach ausgeführt werden.

Es ist günstig, wenn dass die Tragevorrichtung ein Schauloch aufweist.

Durch diese Maßnahme kann die erste Spannanordnung von außen mittels Sichtkontrolle einfach überprüft werden. Beispielsweise können dadurch Kennzeichnungen auf der Zentralschraube bezüglich deren Montagezustands kontrolliert werden. Es ist für die Sichtkontrolle aufgrund des Schaulochs keine Demontage der Tragevorrichtung erforderlich.

Nachfolgend wird die Erfindung anhand von Ausführungsbeispielen näher erläutert.

Es zeigen beispielhaft:
- Fig. 1:: Einen Schrägriss einer beispielhaften Ausführung einer erfindungsgemäßen ersten Spannanordnung in geschnittener Darstellung, wobei die erste Spannanordnung mit einem ersten Radsatz und einer Tragevorrichtung verbunden ist,
- Fig. 2:: Einen Seitenriss einer ersten beispielhaften Ausführung eines erfindungsgemäßen Fahrwerks mit einem Fahrwerksrahmen und einem ersten Radsatz sowie einem zweiten Radsatz, wobei eine Tragevorrichtung mit dem Fahrwerksrahmen sowie über eine erste Spannanordnung mit dem ersten Radsatz verbunden ist, und
- Fig. 3:: Einen Seitenriss einer zweiten beispielhaften Ausführung eines erfindungsgemäßen Fahrwerks mit einem Fahrwerksrahmen und einem ersten Radsatz sowie einem zweiten Radsatz, wobei eine Tragevorrichtung über eine erste Spannanordnung mit dem ersten Radsatz sowie über eine zweite Spannanordnung mit dem zweiten Radsatz verbunden ist.

Fig. 1 zeigt einen Schrägriss einer beispielhaften Ausführung einer erfindungsgemäßen ersten Spannanordnung 7 in geschnittener Darstellung. Die erste Spannanordnung 7 weist ein Spannstück 11, ein Gegenstück 13 und eine Zentralschraube 12 auf und ist teilweise in einem ersten Hohlwellensegment 10 einer ersten Radsatzwelle 3 angeordnet, d.h. ist teilweise von dem ersten Hohlwellensegment 10 ummantelt.

Dabei handelt es sich um eine günstige Lösung.

Erfindungsgemäß wäre es auch denkbar, die erste Spannanordnung 7 beispielsweise mit einem Wellenstummel eines ersten Rads 5 zu verbinden.

Die erste Radsatzwelle 3 sowie das erste Rad 5 und ein nicht gezeigtes zweites Rad bilden einen innengelagerten ersten Radsatz 1 eines Fahrwerks eines Schienenfahrzeugs.

Das Spannstück 11 weist einen flanschartigen Bereich auf, in dem es mittels einer ersten Sechskantschraube 25 und einer zweiten Sechskantschraube 26 stirnseitig mit der ersten Radsatzwelle 3 kraftschlüssig verbunden ist. Die erste Sechskantschraube 25 und die zweite Sechskantschraube 26 sind als Redundanz angeordnet. Ein überwiegender Teil von in das Spannstück 11 eingeleiteten Kräften und Momenten (z.B. Torsionsmomente und Biegemomente) wird über einen Presssitz zwischen dem Spannstück 11 und dem ersten Hohlwellensegment 10 übertragen.

Im Bereich eines konischen Innenraums 16 des Spannstücks 11 ist das Gegenstück 13, das eine konische Mantelfläche 18 aufweist, über einen ersten Führungszapfen 14, der in einem ersten Längsschlitz 19 des Spannstücks 11 geführt ist und einen zweiten Führungszapfen 15, der in einem zweiten Längsschlitz 20 des Spannstücks 11 angeordnet ist, in dem Spannstück 11 positioniert. Weiterhin sind auf dem Spannstück 11 ein dritter Längsschlitz 21, ein vierter Längsschlitz 22 sowie, nicht dargestellt, weitere Längsschlitze vorgesehen, in denen ein dritter Führungszapfen, ein vierter Führungszapfen sowie, ebenfalls nicht gezeigt, weitere Führungszapfen geführt sind.

Der erste Längsschlitz 19, der zweite Längsschlitz 20, der dritte Längsschlitz 21, der vierte Längsschlitz 22 sowie die weiteren Längsschlitze sind jeweils an einem Ende halbzylindrisch abgesetzt, d.h. nicht durchgängig ausgeführt. Das Gegenstück 13 wird mittels des ersten Führungszapfens 14, des zweiten Führungszapfens 15 und der weiteren Führungszapfen sowie des ersten Längsschlitzes 19, des zweiten Längsschlitzes 20, des dritten Längsschlitzes 21, des vierten Längsschlitzes 22 sowie der weiteren Längsschlitze in das Spannstück 11 eingefädelt.

Aufgrund des ersten Führungszapfens 14, des zweiten Führungszapfens 15 und der weiteren Führungszapfen sowie des ersten Längsschlitzes 19, des zweiten Längsschlitzes 20, des dritten Längsschlitzes 21, des vierten Längsschlitzes 22 sowie der weiteren Längsschlitze ist das Gegenstück 13 in dem Spannstück 11 gegen unbeabsichtigte Bewegungen relativ zu dem Spannstück 11 gesichert.

Das Spannstück 11 weist eine erste Bohrung 27 auf, das Gegenstück 13 eine zweite Bohrung 28. In der ersten Bohrung 27 und der zweiten Bohrung 28 ist die Zentralschraube 12 geführt. Die zweite Bohrung 28 weist ein Innengewinde und die Zentralschraube 12 ein Außengewinde auf. Über das Außengewinde und das Innengewinde ist die Zentralschraube 12 mit dem Gegenstück 13 verschraubt.

Wird die Zentralschraube 12 angezogen, so bewegt sich das Gegenstück 13 in Richtung einer Längsachse 29 des Spannstücks 11 in Richtung eines Schraubenkopfs 30 der Zentralschraube 12. Aufgrund einer Keilwirkung, welche zwischen dem konischen Innenraum 16 des Spannstücks 11 und dem konischen Gegenstück 13 ausgebildet wird, wird eine radiale Vorspannkraft, welche das Spannstück 11 im Bereich des konischen Innenraums 16 gegen das erste Hohlwellensegment 10 drückt, erzeugt.

Aufgrund der Vorspannkraft wird der Presssitz zwischen dem Spannstück 11 und der ersten Radsatzwelle 3 erzeugt und es werden Kräfte und Momente (insbesondere Torsionsmomente und Biegemomente) zwischen der ersten Spannanordnung 7 und dem ersten Radsatz 1 übertragen.

Das Spannstück 11 ist an seinem in Fig. 1 rechts dargestellten Ende, d.h. im Bereich seines Auslaufs 17 ballig ausgeführt. Dadurch wird einerseits der Vorteil eines Toleranzausgleichs bei einem Einführen des Spannstücks 11 in das erste Hohlwellensegment 10 bzw. bei einem Vorspannen des Spannstücks 11 in dem ersten Hohlwellensegment 10 erzielt sowie andererseits eine kantige Auflage des Spannstücks 11 an einer Oberfläche des ersten Hohlwellensegments 10 und somit Beschädigungen vermieden.

Auf dem Spannstück 11 ist mittels eines ersten Wälzlagerpaars 31 eine Tragevorrichtung 9 gelagert. Mittels einer Presspassung, eines auf dem Spannstück 11 vorgesehenen und mit dem Spannstück verschraubten Gewinderings 33 und einer Schulter 34 des Spannstücks 11 bzw. einer zwischen der Schulter 34 und dem ersten Wälzlagerpaar 31 auf dem Spannstück 11 angeordneten Dichtung 35 sowie einer entsprechend geformten Innenseite der Tragevorrichtung 9 ist das erste Wälzlagerpaar 31 auf dem Spannstück 11 fixiert. Mittels der Dichtung 35 und eines Deckels 36 ist das erste Wälzlagerpaar 31 gegen Umgebungseinflüsse wie Feuchtigkeit, Partikel etc. geschützt bzw. abgedichtet.

Die Dichtung 35 ist mittels einer ersten Innensechskantschraube 37, einer zweiten Innensechskantschraube 38 sowie weiteren, nicht dargestellten Innensechskantschrauben mit der Tragevorrichtung 9 verschraubt. Der Deckel 36 ist mittels einer ersten Befestigungsschraube 39, einer zweiten Befestigungsschraube 40, einer dritten Befestigungsschraube 41, einer vierten Befestigungsschraube 42 sowie weiteren, nicht gezeigten Befestigungsschraube mit der Tragevorrichtung 9 verbunden. Der Deckel 36 weist ein Schauloch 23 auf, über das eine in Fig. 1 nicht gezeigte Verdrehmarkierung der Zentralschraube 12 inspiziert werden kann. Dadurch kann rasch überprüft werden, ob sich die Zentralschraube 12 unbeabsichtigt gelöst hat.

Auf der Tragevorrichtung 9 ist ein in Fig. 2 gezeigter Auslösehebel 43 einer Fahrsperre für ein Zugsicherungssystem angeordnet. Die Tragevorrichtung 9 ist, wie in Fig. 2 dargestellt, mit einem Fahrwerksrahmen 24 des Fahrwerks, d.h. mit einer weiteren Fahrwerkskomponente verbunden.

Erfindungsgemäß ist es auch denkbar, das Spannstück 11 mit seinem konischen Innenraum 16 auf eine Außenmantelfläche der ersten Radsatzwelle 3 aufzuspannen und mit dem Gegenstück 13, das hierfür als ein aus dem Stand der Technik bekannter Spannring ausgeführt ist und welches das Spannstück 11 ummantelt, zu sichern.

Ein in Fig. 2 dargestellter Seitenriss zeigt eine erste, beispielhafte Variante eines erfindungsgemäßen Fahrwerks für ein Schienenfahrzeug.

Das Fahrwerk umfasst einen Fahrwerksrahmen 24, einen innengelagerten ersten Radsatz 1 mit einer ersten Radsatzwelle 3, einem ersten Rad 5 und einem nicht sichtbaren zweiten Rad und einen innengelagerten zweiten Radsatz 2 mit einer zweiten Radsatzwelle 4, einem dritten Rad 6 und einem ebenfalls nicht sichtbaren vierten Rad, d.h. der erste Radsatz 1 ist in einem Bereich zwischen dem ersten Rad 5 und dem zweiten Rad mit dem Fahrwerksrahmen 24 verbunden und der zweite Radsatz 2 in einem Bereich zwischen dem dritten Rad 6 und dem vierten Rad.

Mit der ersten Radsatzwelle 3 ist eine in Zusammenhang mit Fig. 1 beschriebene erste Spannanordnung 7 verspannt. Auf der ersten Spannanordnung 7 ist mittels eines ersten Wälzlagerpaars 31 eine Tragevorrichtung 9 gelagert. Die Tragevorrichtung 9 ist über ein Drehgelenk 44 weiterhin mit dem Fahrwerksrahmen 24, d.h. mit einer weiteren Fahrwerkskomponente verbunden.

Auf der Tragevorrichtung 9 ist ein aus dem Stand der Technik bekannter Auslösehebel 43 einer Fahrsperre für ein Zugsicherungssystem angeordnet. Erfindungsgemäß ist es auch vorstellbar, dass auf der Tragevorrichtung 9 eine Bremszange, ein Sensor, ein Erdungskontakt oder, wie in Fig. 3 gezeigt, eine Trittstufe 45 bzw. eine Trittleiter etc. vorgesehen ist.

Fig. 3 zeigt einen Seitenriss einer zweiten beispielhaften Ausführung eines erfindungsgemäßen Fahrwerks eines Schienenfahrzeugs mit einem Fahrwerksrahmen 24, einem innengelagerten ersten Radsatz 1 sowie einem innengelagerten zweiten Radsatz 2. Der erste Radsatz 1 weist eine erste Radsatzwelle 3, ein erstes Rad 5 und ein nicht sichtbares zweites Rad auf, der zweite Radsatz 2 eine zweite Radsatzwelle 4, ein drittes Rad 6 sowie ein nicht sichtbares viertes Rad.

Mit der ersten Radsatzwelle 3 ist, wie in Zusammenhang mit Fig. 1 und Fig. 2 beschrieben, eine erste Spannanordnung 7 verspannt, mit der zweiten Radsatzwelle 4 eine konstruktiv gleich wie die erste Spannanordnung 7 ausgebildete zweite Spannanordnung 8. Die zweite Spannanordnung 8 ist mit einem in Fig. 3 nicht gezeigten zweiten Hohlwellensegment der zweiten Radsatzwelle 4 verspannt.

Die Tragevorrichtung 9 ist mittels eines ersten Wälzlagerpaars 31 auf der ersten Spannanordnung 7 gelagert, mittels eines zweiten Wälzlagerpaars 32 auf der zweiten Spannanordnung 8, d.h. auf einer weiteren Fahrwerkskomponente.

Auf der Tragevorrichtung 9 sind ein aus dem Stand der Technik bekannter Auslösehebel 43 einer Fahrsperre für ein Zugsicherungssystem sowie eine Trittstufe 45 zum Einstieg in einen nicht dargestellten Führerstand des Schienenfahrzeugs angeordnet.

### Liste der Bezeichnungen

- 1: Erster Radsatz
- 2: Zweiter Radsatz
- 3: Erste Radsatzwelle
- 4: Zweite Radsatzwelle
- 5: Erstes Rad
- 6: Drittes Rad
- 7: Erste Spannanordnung
- 8: Zweite Spannanordnung
- 9: Tragevorrichtung
- 10: Erstes Hohlwellensegment
- 11: Spannstück
- 12: Zentralschraube
- 13: Gegenstück
- 14: Erster Führungszapfen
- 15: Zweiter Führungszapfen
- 16: Innenraum
- 17: Auslauf
- 18: Mantelfläche
- 19: Erster Längsschlitz
- 20: Zweiter Längsschlitz
- 21: Dritter Längsschlitz
- 22: Vierter Längsschlitz
- 23: Schauloch
- 24: Fahrwerksrahmen
- 25: Erste Sechskantschraube
- 26: Zweite Sechskantschraube
- 27: Erste Bohrung
- 28: Zweite Bohrung
- 29: Längsachse
- 30: Schraubenkopf
- 31: Erstes Wälzlagerpaar
- 32: Zweites Wälzlagerpaar
- 33: Gewindering
- 34: Schulter
- 35: Dichtung
- 36: Deckel
- 37: Erste Innensechskantschraube
- 38: Zweite Innensechskantschraube
- 39: Erste Befestigungsschraube
- 40: Zweite Befestigungsschraube
- 41: Dritte Befestigungsschraube
- 42: Vierte Befestigungsschraube
- 43: Auslösehebel
- 44: Drehgelenk
- 45: Trittstufe

## Patentansprüche

1. Fahrwerk für ein Schienenfahrzeug, mit zumindest einem innengelagerten ersten Radsatz mit einer ersten Radsatzwelle, einem ersten Rad und einem zweiten Rad, **dadurch gekennzeichnet, dass** mit dem zumindest ersten Radsatz (1) zumindest eine erste Spannanordnung (7) verspannt ist, wobei die zumindest erste Spannanordnung (7) ein Spannstück (11), eine Zentralschraube (12) und ein Gegenstück (13) aufweist, wobei das Spannstück (11) mittels der Zentralschraube (12) und des Gegenstücks (13), mittels Übertragung von Kräften von der Zentralschraube (12) auf das Spannstück (11) und unter Wirkung einer Radialkraft zwischen der zumindest ersten Spannanordnung (7) und dem zumindest ersten Radsatz (1) vorgespannt ist, wobei auf der zumindest ersten Spannanordnung (7) und einer weiteren Fahrwerkskomponente eine Tragevorrichtung (9) zur Anordnung von Komponenten auf Fahrwerksaußenseiten gelagert ist, wobei die Tragevorrichtung (9) mittels eines ersten Wälzlagerpaars (31) auf dem Spannstück (11) gelagert ist.

2. Fahrwerk nach Anspruch 1, **dadurch gekennzeichnet, dass** die zumindest erste Spannanordnung (7) mit der ersten Radsatzwelle (3) verbunden ist.

3. Fahrwerk nach Anspruch 1, **dadurch gekennzeichnet, dass** die zumindest erste Spannanordnung (7) mit dem ersten Rad (5) verbunden ist.

4. Fahrwerk nach Anspruch 2, **dadurch gekennzeichnet, dass** die zumindest erste Spannanordnung (7) zumindest teilweise von einem ersten Hohlwellensegment (10) der ersten Radsatzwelle (3) ummantelt ist.

5. Fahrwerk nach einem der Ansprüche 1 bis 4, **dadurch gekennzeichnet, dass** das Gegenstück (13) mittels zumindest eines ersten Führungszapfens (14) in dem Spannstück (11) positioniert ist.

6. Fahrwerk nach einem der Ansprüche 1 bis 5, **dadurch gekennzeichnet, dass** das Spannstück (11) einen konischen Innenraum (16) aufweist.

7. Fahrwerk nach einem der Ansprüche 1 bis 6, **dadurch gekennzeichnet, dass** das Spannstück (11) zumindest teilweise, insbesondere an seinem Auslauf (17), ballig ausgebildet ist.

8. Fahrwerk nach Anspruch 6 oder 7, **dadurch gekennzeichnet, dass** das Gegenstück (13) eine konische Mantelfläche (18) aufweist.

9. Fahrwerk nach einem der Ansprüche 1 bis 8, **dadurch gekennzeichnet, dass** das Spannstück (11) zumindest einen ersten Längsschlitz (19) aufweist.

10. Fahrwerk nach Anspruch 9, **dadurch gekennzeichnet, dass** der zumindest erste Führungszapfen (14) in dem zumindest ersten Längsschlitz (19) geführt ist.

11. Fahrwerk nach einem der Ansprüche 1 bis 10, **dadurch gekennzeichnet, dass** die Tragevorrichtung (9) ein Schauloch (23) aufweist.

12. Fahrwerk nach einem der Ansprüche 1 bis 11, **dadurch gekennzeichnet, dass** die Tragevorrichtung (9) mit einem Fahrwerksrahmen (24) verbunden ist.

13. Fahrwerk nach einem der Ansprüche 1 bis 12, **dadurch gekennzeichnet, dass** die Tragevorrichtung (9) auf einem zweiten Radsatz (2) gelagert ist.

## Claims

1. Bogie for a rail vehicle, having at least one internally mounted first wheelset with a first wheelset axle, a first wheel and a second wheel, **characterised in that**
at least one first tensioning arrangement (7) is tensioned with the at least one first wheelset (1), wherein the at least first tensioning arrangement (7) has a tensioning piece (11), a central screw (12) and a counter piece (13), wherein the tensioning piece (11) is pretensioned by means of the central screw (12) and the counter piece (13), by means of the transmission of forces from the central screw (12) to the tensioning piece (11) and under the effect of a radial force between the at least first tensioning arrangement (7) and the at least first wheelset (1), wherein a support apparatus (9) for arranging components on the exterior sides of the bogie is mounted on the at least first tensioning arrangement (7) and a further bogie component, wherein the support apparatus (9) is mounted on the tensioning piece (11) by means of a first roller bearing pair (31).

2. Bogie according to claim 1, **characterised in that** the at least first tensioning arrangement (7) is connected to the first wheelset axle (3).

3. Bogie according to claim 1, **characterised in that** the at least first tensioning arrangement (7) is connected to the first wheel (5).

4. Bogie according to claim 2, **characterised in that** the at least first tensioning arrangement (7) is encased at least partially by a first hollow axle segment (10) of the first wheelset axle (3).

5. Bogie according to one of claims 1 to 4, **characterised in that** the counter piece (13) is positioned in the tensioning piece (11) by means of at least one first guide pin (14).

6. Bogie according to one of claims 1 to 5, **characterised in that** the tensioning piece (11) has a conical interior (16).

7. Bogie according to one of claims 1 to 6, **characterised in that** the tensioning piece (11) is embodied spherically at least partially, in particular at its outlet (17).

8. Bogie according to claim 6 or 7, **characterised in that** the counter piece (13) has a conical lateral surface (18).

9. Bogie according to one of claims 1 to 8, **characterised in that** the tensioning piece (11) has at least one first longitudinal slot (19).

10. Bogie according to claim 9, **characterised in that** the at least first guide pin (14) is guided in the at least first longitudinal slot (19).

11. Bogie according to one of claims 1 to 10, **characterised in that** the support apparatus (9) has an inspection hole (23).

12. Bogie according to one of claims 1 to 11, **characterised in that** the support apparatus (9) is connected to a bogie frame (24).

13. Bogie according to one of claims 1 to 12, **characterised in that** the support apparatus (9) is mounted on a second wheelset (2).

## Revendications

1. Train de roulement pour un véhicule sur rails, avec au moins un premier essieu monté logé à l'intérieur avec un premier arbre d'essieu monté, une première roue et une deuxième roue, **caractérisé en ce qu'**avec le au moins premier essieu monté (1) est tendu au moins un premier dispositif de tension (7), dans lequel le au moins premier dispositif de tension (7) présente un tendeur (11), une vis centrale (12) et un pendant (13), dans lequel le tendeur (11) est prétendu au moyen de la vis centrale (12) et du pendant (13), au moyen de la transmission de forces de la vis centrale (12) sur le tendeur (11) et sous l'effet d'une force radiale entre le au moins premier dispositif de tension (7) et le au moins premier essieu monté (1), dans lequel est logé, sur le au moins premier dispositif de tension (7) et un autre composant du train de roulement, un dispositif de support (9) pour l'agencement de composants sur les côtés externes du train de roulement, dans lequel le dispositif de support (9) est logé sur le tendeur (11) au moyen d'une première paire de paliers à roulement (31).

2. Train de roulement selon la revendication 1, **caractérisé en ce que** le au moins premier dispositif de tension (7) est relié au premier arbre d'essieu monté (3).

3. Train de roulement selon la revendication 1, **caractérisé en ce que** le au moins premier dispositif de tension (7) est relié à la première roue (5).

4. Train de roulement selon la revendication 2, **caractérisé en ce que** le au moins premier dispositif de tension (7) est enveloppé au moins partiellement par un premier segment à arbre creux (10) du premier arbre d'essieu monté (3).

5. Train de roulement selon l'une des revendications 1 à 4, **caractérisé en ce que** le pendant (13) est positionné dans le tendeur (11) au moyen d'au moins un premier tourillon de guidage (14) .

6. Train de roulement selon l'une des revendications 1 à 5, **caractérisé en ce que** le tendeur (11) présente un espace interne conique (16).

7. Train de roulement selon l'une des revendications 1 à 6, **caractérisé en ce que** le tendeur (11) est conçu au moins partiellement d'une manière bombée, plus particulièrement à son extrémité (17).

8. Train de roulement selon la revendication 6 ou 7, **caractérisé en ce que** le pendant (13) présente une surface d'enveloppe conique (18).

9. Train de roulement selon l'une des revendications 1 à 8, **caractérisé en ce que** le tendeur (11) présente au moins une première fente longitudinale (19).

10. Train de roulement selon la revendication 9, **caractérisé en ce que** le au moins premier tourillon de guidage (14) est guidé dans la au moins première fente longitudinale (19).

11. Train de roulement selon l'une des revendications 1 à 10, **caractérisé en ce que** le dispositif de support (9) présente un trou de regard (23).

12. Train de roulement selon l'une des revendications 1 à 11, **caractérisé en ce que** le dispositif de support (9) est relié à un cadre de train de roulement (24).

13. Train de roulement selon l'une des revendications 1 à 12, **caractérisé en ce que** le dispositif de support (9) est logé sur un deuxième essieu monté (2).
